# EUROPÄISCHE PATENTSCHRIFT

(11) **EP 0 865 574 B1**
(45) Veröffentlichungstag und Bekanntmachung des Hinweises auf die Patenterteilung: **20.02.2002**
(21) Anmeldenummer: 97923728.6
(22) Anmeldetag: 08.04.1997
(51) Int. Cl.: F02M 61/16, F02M 51/06

(54) **BRENNSTOFFEINSPRITZVENTIL UND VERFAHREN ZUR HERSTELLUNG**
FUEL INJECTION VALVE AND METHOD OF PRODUCING THE SAME
SOUPAPE D'INJECTION DE CARBURANT ET SON PROCEDE DE FABRICATION

(30) Priorität: 02.08.1996 DE 19631280
(43) Veröffentlichungstag der Anmeldung: 23.09.1998
(73) Patentinhaber: ROBERT BOSCH GMBH, 70442 Stuttgart (DE)
(72) Erfinder: MAIER, Stefan, Yokohama 223 (JP)
(86) Internationale Anmeldenummer: DE9700710
(87) Internationale Veröffentlichungsnummer: WO9805861

(56) Entgegenhaltungen:
- EP-A- 0 480 610
- EP-A- 0 649 983
- WO-A-90/04098
- DE-A- 4 421 881
- DE-A- 4 442 350

## Beschreibung

### Stand der Technik

Die Erfindung geht aus von einem Brennstoffeinspritzventil nach der Gattung des Anspruchs 1 und einem Verfahren zur Herstellung eines Brennstoffeinspritzventils nach der Gattung des Anspruchs 10.

Aus der US-PS 4,946,107 ist bereits ein elektromagnetisch betätigbares Brennstoffeinspritzventil bekannt, das unter anderem eine unmagnetische Hülse als Verbindungsteil zwischen einem Kern und einem Ventilsitzkörper aufweist. Mit ihren beiden axialen Enden ist die Hülse fest mit dem Kern und mit dem Ventilsitzkörper verbunden. Die Hülse verläuft über ihre gesamte axiale Länge mit einem konstanten Außendurchmesser und einem konstanten Innendurchmesser. Der Kern und der Ventilsitzkörper sind mit einem solchen Außendurchmesser ausgebildet, daß sie in die Hülse an den beiden Enden hineinreichen, so daß die Hülse die beiden Bauteile Kern und Ventilsitzkörper in diesen hineinragenden Bereichen vollständig umgibt. Im Inneren der Hülse bewegt sich in axialer Richtung eine Ventilnadel mit einem Anker, der durch die Hülse geführt wird. Die festen Verbindungen der Hülse mit dem Kern und dem Ventilsitzkörper werden z. B. mittels Schweißen erzielt. Der Kern und die unmagnetische Hülse begrenzen zusammen ein inneres Ventilteil nach außen, das separat gefertigt und eingestellt wird und später das Innere des Brennstoffeinspritzventils bildet. Dieses innere Ventilteil ist letztlich von mehreren weiteren Einzelbauteilen im zusammengebauten Zustand des Einspritzventils umgeben, wobei wenigstens ein topfförmiges Gehäuseteil, eine Magnetspule mit. Spulenkörper, ein becherförmiges Spulengehäuse sowie ein Steckerteil benötigt werden. Die Anordnung und Gestaltung der vielen, das Ventilteil umgebenden Einzelteile ist dabei relativ aufwendig. Außerdem muß eine Vielzahl von Verbindungen zwischen den äußeren Einzelteilen und dem inneren Ventilteil hergestellt werden.

Aus der DE-OS 43 10 819 ist ebenso ein Brennstoffeinspritzventil bekannt, welches eine unmagnetische dünnwandige Hülse als Ventilsitzträger aufweist. Das gesamte, fertig eingestellte Brennstoffeinspritzventil, einschließlich der Hülse, ist weitgehend mit einer Kunststoffumspritzung umschlossen, die sich vom Kern ausgehend in axialer Richtung über die Magnetspule bis zum stromabwärtigen Abschluß des Einspritzventils erstreckt. Die tiefgezogene Hülse weist eine nur sehr geringe Wandstärke (< 0,3 mm) auf, um den magnetischen Fluß mit möglichst geringen Verlusten über die unmagnetische Hülse zu führen. Zur Umspritzung des Einspritzventils mit Kunststoff sind hohe Umspritzungsdrücke (bis 350 bar) erforderlich, die zu Verformungen der Hülse führen können, wodurch Montage- und Funktionsprobleme des Einspritzventils auftreten können.

Aus den Schriften DE 44 21 881 A1 und DE 44 42 350 A1 sind bereits Brennstoffeinspritzventile bekannt, an deren stromabwärtigen Ventilenden Schutz- bzw. Vorsatzkappen aus Kunststoff angebracht sind. Die Schutz- bzw. Vorsatzkappen sind dabei mittels einer Rastung mit einem Ventilsitzträger verbunden. Eine solche Schutzkappe kann mehrere Schutzzinken aufweisen, die über den Umfang verteilt axial vom Ventil weg ragen. Ist beispielsweise ein Zerstäubungssieb in der Schutzkappe integriert, so können zum Schutz vor mechanischen Einwirkungen die Schutzzinken der Schutzkappe weiter stromabwärts als der tiefste Bereich des Zerstäubungssiebes ragen. Die Schutz- bzw. Vorsatzkappen erfüllen also eine reine Schutzfunktion der stromabwärtigen Bauteile des Brennstoffeinspritzventils. Die Befestigung der Schutz- bzw. Vorsatzkappen erfolgt ausschließlich am stromabwärtigen Ende des Ventils.

### Vorteile der Erfindung

Das erfindungsgemäße Brennstoffeinspritzventil mit den kennzeichnenden Merkmalen des Anspruchs 1 hat den Vorteil, daß es auf einfache Art und Weise kostengünstig montierbar ist. Erfindungsgemäß wird diese vereinfachte Montage des Brennstoffeinspritzventils dadurch erreicht, daß zwei Hauptbauteile des Einspritzventils, ein Ventilteil und ein Kunststoffteil, separat voneinander hergestellt und eingestellt werden. Das innere Ventilteil wird dabei in vorteilhafter Weise unter anderem mit einer nichtmagnetischen, dünnwandigen Hülse ausgeführt, deren Einsatz eine Kostenersparnis gegenüber bekannten Ventilen bringt, da Materialeinsparungen möglich sind und auf das Fügen zum Verbinden einzelner Bauteile teilweise verzichtet werden kann. Vorteilhaft ist zudem, daß das äußere Kunststoffteil eine innere Durchgangsöffnung aufweist, in die das Ventilteil sehr einfach einsetzbar und durch eine einfache und trotzdem sichere Rastverbindung befestigbar ist.

Durch diese Trennung in zwei Hauptbauteile ergibt sich der besondere Vorteil, daß alle negativen Einflüsse beim Herstellen der Kunststoffumspritzung (große Umspritzungsdrücke, Wärmeentwicklung) von den die wichtigen Ventilfunktionen ausübenden Bauteilen des Ventilteils ferngehalten werden. Eine Verformung der dünnwandigen Hülse des Ventilteils durch den Umspritzungsdruck ist somit vollständig ausgeschlossen. Der relativ schmutzige Umspritzungsvorgang kann in vorteilhafter Weise außerhalb der Montagelinie des Ventilteils (Sauberraum) erfolgen.

Durch die in den Unteransprüchen aufgeführten Maßnahmen sind vorteilhafte Weiterbildungen und Verbesserungen des im Anspruch 1 angegebenen Brennstoffeinspritzventils möglich.

In vorteilhafter Weise erfolgt die Herstellung der Rastverbindung durch das Eingreifen, Einrasten oder Einklipsen eines Rastelements am Kunststoffteil in eine Nut am äußeren Umfang des Ventilteils. Die Rastelemente können dazu die verschiedensten Konturen aufweisen, z. B. eckig oder abgerundet sein.

### Zeichnung

Ein Ausführungsbeispiel der Erfindung ist in der Zeichnung vereinfacht dargestellt und in der nachfolgenden Beschreibung näher erläutert. Es zeigen Figur 1 ein erfindungsgemäßes Brennstoffeinspritzventil, Figur 2 ein äußeres rohrförmiges Kunststoffteil und Figur 3 ein inneres Ventilteil, wobei die Teile der Figuren 2 und 3 montiert und miteinander verbunden ein Brennstoffeinspritzventil gemäß Figur 1 ergeben.

### Beschreibung des Ausführungsbeispiels

Das in der Figur 1 beispielsweise dargestellte elektromagnetisch betätigbare Ventil in der Form eines Einspritzventils für Brennstoffeinspritzanlagen von gemischverdichtenden, fremdgezündeten Brennkraftmaschinen hat einen von einer Magnetspule 1 umgebenen, als Brennstoffeinlaßstutzen dienenden rohrförmigen Kern 2. Ein in radialer Richtung gestufter Spulenkörper 3 nimmt eine Bewicklung der Magnetspule 1 auf und ermöglicht in Verbindung mit dem Kern 2 einen besonders kompakten Aufbau des Einspritzventils im Bereich der Magnetspule 1. Die Magnetspule 1 ist mit ihrem Spulenkörper 3 von wenigstens einem, beispielsweise als Bügel ausgebildeten und als ferromagnetisches Element dienenden Leitelement 5 umgeben, das die Magnetspule 1 in Umfangsrichtung wenigstens teilweise umgibt und mit seinem oberen Ende 6 an dem Kern 2 anliegt. Das wenigstens eine Leitelement 5 ist derart gestuft ausgeführt, daß ein achsparallel verlaufender Hauptabschnitt 7 sowie das obere Ende 6 durch einen radial verlaufenden Verbindungsabschnitt 8 verbunden sind. Der Verbindungsabschnitt 8 stellt einen Deckel des Magnetspulenbereichs nach oben hin dar. Zum Schließen des magnetischen Kreises ist das Leitelement 5 an seinem unteren Ende 9 z. B. mit einem im Querschnitt L-förmigen Leitring 9 beispielsweise durch einen oder mehrere Schweißpunkte verbunden, der die Begrenzung des Magnetspulenbereichs nach unten hin bzw. in stromabwärtiger Richtung darstellt. Die den magnetischen Fluß leitenden Teile Leitelement 5 und Leitring 10 umschließen die auf den Spulenkörper 3 gewickelte Magnetspule 1 zumindest teilweise topfförmig.

Mit einem unteren Kernende 15 des Kerns 2, das einen etwas geringeren Außendurchmesser aufweist als das zulaufseitige, als Brennstoffeinlaß dienende obere Ende des Kerns 2, ist konzentrisch zu einer Ventillängsachse 16 dicht eine als Verbindungsteil dienende rohrförmige und dünnwandige Hülse 18, beispielsweise durch Schweißen, verbunden und umgibt dabei mit einem oberen Hülsenabschnitt 19 das Kernende 15 teilweise axial. Der Spulenkörper 3 übergreift den Hülsenabschnitt 19 der Hülse 18 zumindest teilweise axial. Der Spulenkörper 3 besitzt nämlich über seine gesamte axiale Erstreckung einen größeren Innendurchmesser als den Durchmesser der Hülse 18 in ihrem oberen Hülsenabschnitt 19. Die rohrförmige Hülse 18 aus beispielsweise nichtmagnetischem Stahl erstreckt sich stromabwärts mit einem unteren Hülsenabschnitt 20 bis zum stromabwärtigen Abschluß des Brennstoffeinspritzventils, wobei der untere Hülsenabschnitt 20 einen geringfügig kleineren Durchmesser besitzt als der Durchmesser des oberen Hülsenabschnitts 19. Die Durchmesserreduzierung in Form eines kleinen Absatzes 23 befindet sich dabei im Bereich des oberen Endes des Leitrings 10, da der Leitring 10 einen minimal kleineren Innendurchmesser aufweist als der Innendurchmesser des Spulenkörpers 3. Diese Ausgestaltung trägt zur sicheren Montage des Einspritzventils bei, die später ausführlich beschrieben wird.

Die Hülse 18 ist also über ihre gesamte axiale Länge rohrförmig ausgebildet. Dabei bildet die Hülse 18 über ihre gesamte axiale Ausdehnung eine Durchgangsöffnung 21 mit abgesehen vom Absatz 23 weitgehend konstantem Durchmesser, die konzentrisch zu der Ventillängsachse 16 verläuft. Mit ihrem dem Absatz 23 stromabwärts folgenden Hülsenabschnitt umgibt die Hülse 18 einen Anker 24 und weiter stromabwärts einen Ventilsitzkörper 25. Eine mit dem Ventilsitzkörper 25 an dessen stromabwärtiger Stirnseite fest verbundene z. B. topfförmige Spritzlochscheibe 26 wird von der Hülse 18 in Umfangsrichtung ebenso umschlossen, wobei die feste Verbindung von Ventilsitzkörper 25 und Spritzlochscheibe 26 z. B. durch eine umlaufende dichte Schweißnaht realisiert ist. Die Hülse 18 ist somit nicht nur ein Verbindungsteil, sondern sie erfüllt auch Halte- bzw. Trägerfunktionen, insbesondere für den Ventilsitzkörper 25, so daß die Hülse 18 wirklich auch Ventilsitzträger ist. In der Durchgangsöffnung 21 ist eine z. B. rohrförmige Ventilnadel 28 angeordnet, die an ihrem stromabwärtigen, der Spritzlochscheibe 26 zugewandten Ende 29 mit einem z. B. kugelförmigen Ventilschließkörper 30, an dessen Umfang beispielsweise fünf Abflachungen 31 zum Vorbeiströmen des abzuspritzenden Brennstoffs vorgesehen sind, beispielsweise durch Schweißen verbunden ist.

Die Betätigung des Einspritzventils erfolgt in bekannter Weise elektromagnetisch. Zur axialen Bewegung der Ventilnadel 28 und damit zum Öffnen entgegen der Federkraft einer Rückstellfeder 33 bzw. Schließen des Einspritzventils dient der elektromagnetische Kreis mit der Magnetspule 1, dem Kern 2, dem wenigstens einen Leitelement 5, dem Leitring 10 und dem Anker 24. Der Anker 24 ist mit dem dem Ventilschließkörper 30 abgewandten Ende der Ventilnadel 28 z. B. durch eine Schweißnaht verbunden und auf den Kern 2 ausgerichtet. Zur Führung des Ventilschließkörpers 30 während der Axialbewegung der Ventilnadel 28 mit dem Anker 24 entlang der Ventillängsachse 16 dient eine Führungsöffnung 34 des Ventilsitzkörpers 25. Außerdem wird der Anker 24 während der Axialbewegung in der Hülse 18 geführt.

Der kugelförmige Ventilschließkörper 30 wirkt mit einer sich in Strömungsrichtung kegelstumpfförmig verjüngenden Ventilsitzfläche 35 des Ventilsitzkörpers 25 zusammen, die in axialer Richtung stromabwärts der Führungsöffnung 34 ausgebildet ist. Die topfförmige Spritzlochscheibe 26 besitzt neben einem Bodenteil 41, an dem der Ventilsitzkörper 25 befestigt ist und in dem wenigstens eine, beispielsweise vier durch Erodieren oder Stanzen ausgeformte Abspritzöffnungen 42 verlaufen, einen umlaufenden stromabwärts verlaufenden Halterand 43. Der Halterand 43 ist stromabwärts konisch nach außen gebogen, so daß dieser an der durch die Durchgangsöffnung 21 bestimmten inneren Wandung der Hülse 18 anliegt, wobei eine radiale Pressung vorliegt. An seinem stromabwärtigen Ende ist der Halterand 43 der Spritzlochscheibe 26 mit der Wandung der Hülse 18 beispielsweise durch eine umlaufende und dichte z. B. mittels eines Lasers erzeugte Schweißnaht verbunden. Ein unmittelbares Durchströmen des Brennstoffs in eine Ansaugleitung der Brennkraftmaschine außerhalb der Abspritzöffnungen 42 wird durch die Schweißnähte an der Spritzlochscheibe 26 vermieden.

Die Einschubtiefe des Ventilsitzkörpers 25 mit der Spritzlochscheibe 26 in der Hülse 18 ist unter anderem entscheidend für den Hub der Ventilnadel 28. Dabei ist die eine Endstellung der Ventilnadel 28 bei nicht erregter Magnetspule 1 durch die Anlage des Ventilschließkörpers 30 an der Ventilsitzfläche 35 des Ventilsitzkörpers 25 festgelegt, während sich die andere Endstellung der Ventilnadel 28 bei erregter Magnetspule 1 durch die Anlage des Ankers 24 am Kernende 15 ergibt. Außerdem erfolgt die Hubeinstellung durch das axiale Verschieben des mit geringem Übermaß eingepreßten Kerns 2 in dem oberen Hülsenabschnitt 19 der Hülse 18. Der Kern 2 wird in der entsprechend gewünschten Position nachfolgend fest mit der Hülse 18 verbunden, wobei eine Laserschweißung am Umfang der Hülse 18 sinnvoll ist. Das Fügeübermaß der Preßpassung kann auch ausreichend groß gewählt werden, so daß die auftretenden Kräfte aufgenommen werden können und die vollständige Dichtheit garantiert ist, wodurch auf eine Schweißung verzichtet werden kann.

In eine konzentrisch zu der Ventillängsachse 16 verlaufende abgestufte Strömungsbohrung 38 des Kerns 2, die der Zufuhr des Brennstoffs in Richtung des Ventilsitzes, speziell der Ventilsitzfläche 35 dient, ist eine Einstellhülse 39 eingeschoben. Die Einstellhülse 39 dient zur Einstellung der Federvorspannung der an der Einstellhülse 39 anliegenden Rückstellfeder 33, die sich wiederum mit ihrer gegenüberliegenden Seite an der Ventilnadel 28 abstützt. Ein Brennstoffilter 40 ragt in die Strömungsbohrung 38 des Kerns 2 an dessen zulaufseitigem Ende und sorgt für die Herausfiltrierung solcher Brennstoffbestandteile, die aufgrund ihrer Größe im Einspritzventil Verstopfungen oder Beschädigungen verursachen könnten.

Das fertig eingestellte und montierte Einspritzventil ist weitgehend von einem Kunststoffmantel 50 umgeben, der sich vom Kern 2 ausgehend in axialer Richtung über die Magnetspule 1 bis zum stromabwärtigen Abschluß der Hülse 18 erstreckt, wobei zu diesem Kunststoffmantel 50 ein mitangespritzter elektrischer Anschlußstecker 51 gehört. Über den elektrischen Anschlußstecker 51 erfolgt die elektrische Kontaktierung der Magnetspule 1 und damit deren Erregung. Wie die Figur 2 zeigt, handelt es sich bei dem Kunststoffmantel 50 um ein rohrförmiges Kunststoffteil, das sich erheblich von Kunststoffumspritzungen bekannter Brennstoffeinspritzventile unterscheidet.

In der Figur 2 ist ein äußeres rohrförmiges Kunststoffteil 60 mit der Magnetspulenbaugruppe dargestellt, das hauptsächlich von dem Kunststoffmantel 50 mit dem Anschlußstecker 51 gebildet wird. Dieses Kunststoffteil 60 besteht konkret aus der Magnetspule 1, dem die Wicklungen der Magnetspule 1 tragenden Spulenkörper 3 aus Kunststoff, dem wenigstens einen z. B. bügelförmigen Leitelement 5, dem Leitring 10 und dem diese als Magnetspulenbaugruppe bezeichenbare Anordnung in Umfangsrichtung nach außen hin vollständig umschließenden Kunststoffmantel 50. Der rohrförmige Kunststoffmantel 50 umfaßt dabei den herkömmlich ausgebildeten Anschlußstecker 51, der beispielsweise zwei Kontaktstifte 52 aufweist, die der elektrischen Erregung der Magnetspule 1 dienen. Diese Kontaktstifte 52 erstrecken sich aus dem Spulenkörper 3 heraus bis zum Anschlußstecker 51.

Der Kunststoffmantel 50 ist so ausgeformt, daß eine axial verlaufende, innere Durchgangsöffnung 54 gebildet ist. Die innere Durchgangsöffnung 54 des Kunststoffteils 60 wird dabei nicht vollständig durch den Innendurchmesser des Kunststoffmantels 50 festgelegt, sondern auch durch den Innendurchmesser des oberen Endes 6 des Leitelements 5, den Innendurchmesser des Spulenkörpers 3 sowie den Innendurchmesser des Leitrings 10. Entsprechend der bereits beschriebenen minimalen Unterschiede der Innendurchmesser der Bauteile 3, 5 und 10 ergibt sich eine mehrfach leicht gestufte Durchgangsöffnung 54 des Kunststoffteils 60. Außerhalb der Magnetspulenbaugruppe wird der Durchmesser der Durchgangsöffnung 54 durch den Kunststoff des Kunststoffmantels 50 festgelegt, wobei der Innendurchmesser des stromaufwärts der Magnetspule 1 liegenden Öffnungsbereichs 55 größer ist als der Innendurchmesser des stromabwärts der Magnetspule 1 liegenden Öffnungsbereichs 56.

Der Kunststoffmantel 50 umschließt die Magnetspulenbaugruppe nicht nur in Umfangsrichtung und in axialer Richtung, sondern er erstreckt sich auch im Bereich des wenigstens einen Leitelements 5 zwischen einem solchen Leitelement 5 und der Magnetspule 1 bzw. dem Spulenkörper 3. Unmittelbar oberhalb des Spulenkörpers 3 ist. der Kunststoffmantel 50 an der Durchgangsöffnung 54 derart ausgeführt, daß ein in die Durchgangsöffnung 54 hineinragendes, z. B. um 360° umlaufendes Rastelement 58 den Querschnitt der Durchgangsöffnung 54 etwas verkleinert. Dieses Rastelement 58 kann in Form einer umlaufenden Nase, einer Innenwulst bzw. eines inneren Kragens ausgebildet sein und eine eckige oder abgerundete Kontur aufweisen. Ebenso sind mehrere über den Umfang der Durchgangsöffnung 54 angeordnete Rastnasen denkbar. Die äußere Kontur des Kunststoffmantels 50 ist den gewünschten Einbaubedingungen angepaßt, wobei z. B. am unteren Ende des Kunststoffmantels 50 eine Ringnut 59 vorgesehen ist, in die ein Dichtring 62 (Figur 1) einsetzbar ist.

Die Ausbildung eines solchen Kunststoffteils 60 mit dem Rastelement 58 gemäß Figur 2 ermöglicht eine für Brennstoffeinspritzventile neuartige und vereinfachte Montage. Die den magnetischen Fluß leitenden Teile Leitelement 5 und Leitring 10 werden zuerst an dem Spulenkörper 3 mit der Magnetspule 1 beispielsweise durch eine Clipverbindung oder durch Schweißpunkte fest verbunden. Diese Magnetspulenbaugruppe wird nachfolgend mit Kunststoff umspritzt, so daß die bereits ausführlich beschriebene Kontur des Kunststoffteils 60 entsteht. Dabei wird die innere Durchgangsöffnung 54 erzielt, indem im Kunststoffumspritzungswerkzeug ein Dorn vorgesehen ist, der ein in der Figur 3 dargestelltes inneres Ventilteil 70 simuliert.

Das in der Figur 3 gezeigte, separat vom Kunststoffteil 60 hergestellte und eingestellte Ventilteil 70 entspricht der inneren Baugruppe des in Figur 1 dargestellten Brennstoffeinspritzventils. Das Ventilteil 70 umfaßt hauptsächlich die Bauteile Kern 2, Brennstoffilter 40, Einstellhülse 39, Rückstellfeder 33, Ventilnadel 28 mit Ventilschließkörper 30, Anker 24, Hülse 18 und Ventilsitzkörper 25 mit Spritzlochscheibe 26. Die einzelnen Bauteile wirken in oben beschriebener Weise zusammen bzw. sind entsprechend den zuvor bezüglich Figur 1 gemachten Erläuterungen miteinander verbunden.

Durch den Einsatz der relativ billigen Hülse 18 wird es möglich, auf in Einspritzventilen übliche Drehteile, wie Ventilsitzträger oder Düsenhalter, die aufgrund ihres größeren Außendurchmessers voluminöser und bei der Herstellung teurer als die Hülse 18 sind, zu verzichten. Die dünnwandige Hülse 18 (Wandstärke z. B. 0,3 mm) ist beispielsweise durch Tiefziehen ausgebildet worden, wobei als Werkstoff ein nichtmagnetisches Material, z. B. ein rostbeständiger CrNi-Stahl verwendet ist. Die als Blechtiefziehteil vorliegende Hülse 18 dient, wie bereits erwähnt, aufgrund ihrer großen Erstreckung zur Aufnahme des Ventilsitzkörpers 25, der Spritzlochscheibe 26, der Ventilnadel 28 mit dem Anker 24, der Rückstellfeder 33 sowie zumindest teilweise des Kerns 2 und folglich auch des Anschlagbereichs von Anker 24 und Kern 2 zur Begrenzung des Hubes. Die Hülse 18 besitzt an ihrem oberen axialen Ende beispielsweise einen leicht radial nach außen gebogenen Umlaufrand 64. Der Umlaufrand 64 entsteht durch das Abtrennen des Stoffüberlaufs beim Tiefziehen und dient der Herstellung einer sicheren Rastverbindung im Einspritzventil.

Nach der Hubeinstellung und der Montage der Einzelbauteile zum Ventilteil 70 wird das komplette Ventilteil 70 in die Durchgangsöffnung 54 des Kunststoffteils 60 vom oberen Öffnungsbereich 55 her eingeschoben. Das Ventilteil 70 und das Kunststoffteil 60 gehen bei entsprechend gewünschter Einschublänge eine feste Rastverbindung ein. Dazu greift das Rastelement 58 des Kunststoffteils 60 in eine zwischen dem Umlaufrand 64 der Hülse 18 und einem äußeren Kernabsatz 65 gebildete Nut 66 ein. Dabei kann es sich um ein Eingreifen, ein Einrasten oder ein Einklipsen handeln. Die Nut 66 kann auch an einer anderen Stelle am Umfang des Kerns 2 ausgebildet sein. Die Geometrien des Rastelements 58 bzw. der Nut 66 sind dabei so vorgesehen, daß eine absolut sichere, verrutschungsfreie Verbindung entsteht. Ein Lösen der Verbindung ohne zusätzliches Werkzeug ist nicht mehr möglich. Diese Art der Montage hat den großen Vorteil, daß der beim Kunststoffumspritzen erforderliche hohe Umspritzungsdruck (bis 350 bar) nicht zu Verformungen der dünnwandigen Hülse 18 führen kann, da diese erst nachträglich zusammen mit dem gesamten Ventilteil 70 im Kunststoffteil 60 integriert wird.

## Patentansprüche

1. Brennstoffeinspritzventil für Brennstoffeinspritzanlagen von Brennkraftmaschinen, mit einer Ventillängsachse, mit einem rohrförmigen Kern (2), mit einer Magnetspule, mit wenigstens einem einen elektromagnetischen Kreis schließenden Leitelement (5,10), mit einem Ventilschließkörper, der Teil einer axial entlang der Ventillängsachse bewegbaren Ventilnadel (28) ist und der mit einem an einem Ventilsitzkörper vorgesehenen Ventilsitz zusammenwirkt, mit einer dünnwandigen, sich axial erstreckenden, nichtmagnetischen Hülse (18), in der sich die Ventilnadel axial bewegt und die fest mit dem Kern verbunden ist, wobei der Kern und die Hülse (18) zusammen ein Ventilteil nach außen hin begrenzen, und mit einer zumindest teilweise das Brennstoffeinspritzventil umschließenden Kunststoffumspritzung, **dadurch**
**gekennzeichnet, daß**
a) die Kunststoffumspritzung als Kunststoffmantel (50) die Magnetspule (1) und das wenigstens eine Leitelement (5, 10) zumindest teilweise umgibt und mit diesen zusammen ein eigenständig gefertigtes Kunststoffteil (60) bildet,
b) das Kunststoffteil (60) eine innere Durchgangsöffnung (54) aufweist und
c) das eigenständig gefertigte Ventilteil (70) in der Durchgangsöffnung (54) durch eine Rastverbindung fest mit dem Kunststoffteil (60) verbunden ist.

2. Brennstoffeinspritzventil nach Anspruch 1, **dadurch gekennzeichnet, daß** in der Durchgangsöffnung (54) des Kunststoffteils (60) wenigstens ein Rastelement (58) vorgesehen ist.

3. Brennstoffeinspritzventil nach Anspruch 1, **dadurch gekennzeichnet, daß** am Umfang des Ventilteils (70) wenigstens eine Nut (66) vorgesehen ist.

4. Brennstoffeinspritzventil nach Anspruch 2 und 3, **dadurch gekennzeichnet, daß** durch Eingreifen, Einrasten oder Einklipsen des wenigstens einen Rastelements (58) in die wenigstens eine Nut (66) die feste Rastverbindung herstellbar ist.

5. Brennstoffeinspritzventil nach Anspruch 2 oder 4, **dadurch gekennzeichnet, daß** das Rastelement (58) eine in die Durchgangsöffnung (54) hineinragende, umlaufende Rastnase ist.

6. Brennstoffeinspritzventil nach Anspruch 2 oder 4, **dadurch gekennzeichnet, daß** das wenigstens eine Rastelement (58) mehrere über den Umfang der Durchgangsöffnung (54) angeordnete Rastnasen sind.

7. Brennstoffeinspritzventil nach Anspruch 1 oder 3, **dadurch gekennzeichnet, daß** die Hülse (18) an ihrem oberen Ende einen Umlaufrand (64) aufweist, der teilweise eine Nut (66) am äußeren Umfang des Ventilteils (70) begrenzt.

8. Brennstoffeinspritzventil nach Anspruch 1 oder 3, **dadurch gekennzeichnet, daß** die wenigstens eine Nut (66) am Umfang des Kerns (2) vorgesehen ist.

9. Brennstoffeinspritzventil nach Anspruch 1, **dadurch gekennzeichnet, daß** die Hülse (18) des Ventilteils (70) ein Blechtiefziehteil darstellt.

10. Verfahren zur Herstellung eines Brennstoffeinspritzventils für Brennstoffeinspritzanlagen von Brennkraftmaschinen, mit einer Ventillängsachse (16), mit einem rohrförmigen Kern (2), mit einer Magnetspule (1), mit wenigstens einem einen elektromagnetischen Kreis schließenden Leitelement (5, 10), mit einem Ventilschließkörper (30), der Teil einer axial entlang der Ventillängsachse (16) bewegbaren Ventilnadel (28) ist und der mit einem an einem Ventilsitzkörper (25) vorgesehenen Ventilsitz zusammenwirkt, mit einer dünnwandigen, sich axial erstreckenden, nichtmagnetischen Hülse (18), in der sich die Ventilnadel (28) axial bewegt und die fest mit dem Kern (2) verbunden ist, wobei der Kern (2) und die Hülse (18) zusammen ein Ventilteil (70) nach außen hin begrenzen, und mit einer zumindest teilweise das Brennstoffeinspritzventil umschließenden Kunststoffumspritzung (50), nach einem der Ansprüche 1 bis 9, wobei
- in einem Verfahrensschritt das eigenständige Ventilteil (70) hergestellt wird,
**dadurch gekennzeichnet, daß**
- in einem weiteren Verfahrensschritt ein eigenständiges Kunststoffteil (60) mit der Kunststoffumspritzung als Kunststoffmantel (50), der Magnetspule (1) und dem wenigstens einen Leitelement (5, 10), die zumindest teilweise von dem Kunststoffmantel (50) umgeben sind, hergestellt wird, wobei das Kunststoffteil (60) eine innere Durchgangsöffnung (54) aufweist:, und
- in einem abschließenden Verfahrensschritt das Ventilteil (70) in der Durchgangsöffnung (54) durch eine Rastverbindung fest mit dem Kunststoffteil (60) verbunden wird, wobei der so hergestellte Gegenstand in einem Brennstoffein-spritzventil nach einem der Ansprüche 1-9 benützt wird.

11. Verfahren nach Anspruch 10, **dadurch gekennzeichnet, daß** die Rastverbindung durch ein Eingreifen, Einrasten oder Einklipsen des Ventilteils (70) im Kunststoffteil (60) erzielt wird.

## Claims

1. Fuel injection valve for fuel injection systems of internal combustion engines, with a valve longitudinal axis, with a tubular core (2), with a magnet coil, with at least one conducting element (5, 10) closing an electromagnetic circuit, with a valveclosing body which is part of a valve needle (28) movable axially along the valve's longitudinal axis and which cooperates with a valve seat provided on a valve seat body, with a thin-walled, axially extending, nonmagnetic sleeve (18), in which the valve needle moves axially and which is fixedly connected to the core, the core and the sleeve (18) together delimiting a valve part in the outward direction, and with a plastic injection overmoulding which at least partially surrounds the fuel injection valve, according to one of the Claims 1 to 9,
- in one method step, the independent plastic part (6) with the plastic overmoulding as a plastic casing (50), with the magnet coil (1) and with the at least one conducting element (5, 10), which are surrounded at least partially by the plastic part (6) having an inner passage orifice (54), and,
- in a final method step, the valve part (20) is firmly connected to the plastic part (60) in the passage orifice (54) by means of a catch connection, the article thus produced being used in a fuel injection valve according to one of the Claims 1 - 9.

2. Fuel injection valve according to Claim 1, **characterized in that** at least one catch element (58) is provided in the passage orifice (54) of the plastic part (60).

3. Fuel injection valve according to Claim 1, **characterized in that** at least one groove (66) is provided on the circumference of the valve part (70).

4. Fuel injection valve according to Claims 2 and 3, **characterized in that** the fixed catch connection can be made by the engagement, catching or snapping of the at least one catch element (58) into the at least one groove (66).

5. Fuel injection valve according to Claim 2 or 4, **characterized in that** the catch element (58) is a peripheral catch nose projecting into the passage orifice (54).

6. Fuel injection valve according to Claim 2 or 4, **characterized in that** the at least one catch element (58) is a plurality of catch noses arranged over the circumference of the passage orifice (54).

7. Fuel injection valve according to Claim 1 or 3, **characterized in that** the sleeve (18) has, at its upper end, a peripheral edge (64) which partially delimits a groove (66) on the outer circumference of the valve part (70).

8. Fuel injection valve according to Claim 1 or 3, **characterized in that** the at least one groove (66) is provided on the circumference of the core (2).

9. Fuel injection valve according to Claim 1, **characterized in that** the sleeve (18) of the valve part (70) constitutes a deep-drawn sheet-metal part.

10. Method for production of a fuel injection valve for fuel injection systems of internal combustion engines, with a valve longitudinal axis (16), with a tubular core (2), with a magnet coil (1), with at least one conducting element. (5, 10) closing an electromagnetic circuit, with a valve-closing body (30) which is part of a valve needle (28) movable axially along the valve's longitudinal axis (16) and which cooperates with a valve seat provided on a valve seat body (25), with a thin-walled, axially extending, nonmagnetic sleeve (18), in which the valve needle (28) moves axially and which is fixedly connected to the core (2), the core (2) and the sleeve (18) together delimiting a valve part (70) in the outward direction, and with a plastic injection overmoulding (50) which at least partially surrounds the fuel injection valve, according to one of the Claims 1 to 9,
- in one method step, the independent valve part (70) being produced,
**characterized in that**
- in a further method step, an independent plastic part (60) with the plastic overmoulding as a plastic casing (50), with the magnet coil (1) and with the at least one conducting element (5, 10), which are surrounded at least partially by the plastic casing (50) is produced, the plastic part (60) having an inner passage orifice (54), and,
- in a final method step, the valve part (20) is firmly connected to the plastic part (60) in the passage orifice (54) by means of a catch connection, the article thus produced being used in a fuel injection valve according to one of the Claims 1 - 9.

11. Method according to Claim 10, **characterized in that** the catch connection is made by the engagement, catching or snapping of the valve part (70) in the plastic part (60).

## Revendications

1. Injecteur de carburant pour une installation d'injection de carburant d'un moteur à combustion interne, ayant un axe longitudinal comprenant : un noyau tubulaire (2), une bobine électromagnétique, au moins un élément conducteur (5, 10) fermant le circuit électromagnétique, un organe d'obturation de soupape qui fait partie d'une aiguille (28) mobile axialement suivant l'axe longitudinal de l'injecteur et coopérant avec un siège de soupape prévu sur un organe formant siège de soupape, un manchon (18) non magnétique, à paroi mince, s'étendant axialement, et dans lequel l'aiguille se déplace axialement, ce manchon étant relié solidairement au noyau, le noyau et le manchon (18) délimitant ensemble la partie injecteur, vers l'extérieur, et au moins un enrobage injecté de matière plastique qui entoure au moins partiellement l'injecteur,
**caractérisé en ce que**
a) l'injection de matière plastique est réalisée sous la forme d'une enveloppe de matière plastique (50) entourant au moins partiellement la bobine électromagnétique (1) et a.u moins l'élément conducteur (5, 10), cette enveloppe formant ainsi une pièce en matière plastique (60) fabriquée séparément,
b) la pièce en matière plastique (60) comporte un passage traversant intérieur (54), et
c) la partie formant injecteur (70) fabriquée séparément, est dans l'orifice traversant (54), reliée solidairement à la pièce en matière plastique (60) par une liaison d'accrochage.

2. Injecteur de carburant selon revendication 1,
**caractérisé par**
au moins un élément d'accrochage (58) prévu dans l'orifice traversant (54) de la pièce en matière plastique (60).

3. Injecteur de carburant selon la revendication 1,
**caractérisé en ce que**
la périphérie de la partie formant injecteur (70) comporte au moins une rainure (66).

4. Injecteur de carburant selon les revendications 2 ou 3,
**caractérisé par**
l'engagement, l'accrochage ou l'enclipsage d'au moins un élément d'accrochage (58) dans au moins une rainure (66) réalisant la liaison d'accrochage solidaire.

5. Injecteur de carburant selon les revendications 2 ou 4,
**caractérisé en ce que**
l'élément d'accrochage (58) est un bec d'accrochage périphérique qui vient en saillie dans l'orifice traversant (54).

6. Injecteur de carburant selon les revendications 2 ou 4,
**caractérisé par**
au moins un élément d'accrochage (58) ayant plusieurs becs d'accrochage répartis à la périphérie de l'orifice traversant (54).

7. Injecteur de carburant selon les revendications 1 ou 3,
**caractérisé en ce que**
le manchon (18) présente à son extrémité supérieure, un bord périphérique (64) qui délimite partiellement une rainure (66) à la périphérie extérieure de la partie formant injecteur (70).

8. Injecteur de carburant selon les revendications 1 ou 3,
**caractérisé en ce qu'**
au moins une rainure (66) est prévue à la périphérie du noyau (2).

9. Injecteur de carburant selon la revendication 1,
**caractérisé en ce que**
le manchon (18) de la partie formant injecteur (70) est une pièce en tôle réalisée par emboutissage profond.

10. Procédé de fabrication d'un injecteur de carburant pour une installation d'injection de carburant dans un moteur à combustion interne comprenant un axe longitudinal (16), un noyau tubulaire (2), une bobine électromagnétique (1), au moins un élément conducteur (5, 10) fermant le circuit électromagnétique, un organe d'obturation de soupape (30) qui fait partie d'une aiguille (28) mobile axialement le long de l'axe longitudinal (16) de l'injecteur et coopérant avec un siège de soupape prévu sur un organe (25) formant siège de soupape, un manchon non magnétique (18) à paroi minces, s'étendant axialement, dans lequel se déplace axialement l'aiguille (28), ce manchon étant relié solidairement au noyau (2), le noyau (2) et le manchon (18) délimitant ensemble vers l'extérieur, une partie formant injecteur (70) et un enrobage en matière plastique (50) qui entoure au moins partiellement l'injecteur, selon l'une des revendications 1 à 9, procédé selon lequel dans une étape on réalise la partie d'injecteur (70), séparément,
**caractérisé en ce que**
dans une autre étape du procédé on réalise séparément la pièce en matière plastique (60) avec injection de matière plastique, sous la forme d'une enveloppe en matière plastique (50) comprenant la bobine électromagnétique (1) et au moins un élément conducteur (5,10) entouré au moins partiellement par l'enveloppe en matière plastique (50), cette pièce en matière plastique (60) ayant un orifice traversant intérieur (54) et
dans une étape de procédé finale on relie la partie formant injecteur (70) à l'orifice traversant (54) par une liaison d'accrochage solidaire avec la pièce en matière plastique (60),
l'objet ainsi réalisé étant un injecteur de carburant selon l'une des revendications 1 à 9.

11. Procédé de fabrication d'un injecteur de carburant selon la revendication 10,
**caractérisé en ce que**
la liaison par accrochage est réalisée par l'introduction, l'accrochage ou l'enclipsage de la partie formant injecteur (70) dans la pièce en matière plastique (60).
